# EUROPÄISCHE PATENTSCHRIFT

(11) **EP 0 695 916 B1**
(45) Veröffentlichungstag und Bekanntmachung des Hinweises auf die Patenterteilung: **03.03.1999**
(21) Anmeldenummer: 95111481.8
(22) Anmeldetag: 21.07.1995
(51) Int. Cl.: F24D 3/10, F24H 9/12

(54) **Anschlusssystem für Heizkörper**
Connecting system for radiators
Système de raccordement pour radiateurs

(30) Priorität: 04.08.1994 DE 4427589
(43) Veröffentlichungstag der Anmeldung: 07.02.1996
(73) Patentinhaber: Rosenberg, Gerhard, 57439 Attendorn-Ennest (DE)
(72) Erfinder: Rosenberg, Gerhard, 57439 Attendorn-Ennest (DE)
(74) Vertreter: Pürckhauer, Rolf, Dipl.-Ing.

(56) Entgegenhaltungen:
- EP-A- 0 579 270
- DE-U- 8 712 495

## Beschreibung

Die Erfindung betrifft ein Anschlußsystem für Heizkörper mit Anschlüssen für eine Vorlauf- und eine Rücklaufleitung, mit den einzelnen Heizkörpern zugeordneten, auf dem Boden zu befestigenden Rohrverteilern aus Kunststoff mit zwei parallelen Durchgangskanälen zum Anschluß an eine Vorlauf- und eine Rücklaufleitung und zwei quer zu den Durchgangskanälen verlaufenden äußeren Anschlußrohren, deren eines von dem ersten Durchgangskanal abzweigt und deren anderes über einen durch den ersten Durchgangskanal geführten Verbindungskanal an den zweiten Durchgangskanal angeschlossen ist, Anschlußrohrstücken aus jeweils zwei parallelen Rohrbögen aus Kunststoff zum Anschluß der an einer Wand befestigten Heizkörper an die Rohrverteiler sowie Ventilblöcken aus Metall zum Einbau zwischen den Anschlußrohrstücken und den Heizkörpern.

Ein Anschlußsystem für Heizkörper dieser Art, das aus der EP-A-0 579 270 bekannt ist, weist den Nachteil auf, daß der Einbau der Rohrverteiler in die Vorlaufleitung und die Rücklaufleitung des als Zweirohrsystem ausgelegten Anschlußsystems bei einem geringen Abstand zweier Heizkörper umständlich und zeitaufwendig ist.

Der Erfindung liegt die Aufgabe zugrunde, ein Anschlußsystem für Heizkörper zu entwickeln, das sich durch eine einfache und schnelle Montage auszeichnet.

Dieser Aufgabe ist erfindungsgemäß gelöst durch ein Anschlußsystem für Heizkörper mit den Merkmalen des Patentanspruchs 1.

Die Unteransprüche beinhalten vorteilhafte und zweckmäßige Ausgestaltungen des erfindungsgemäßen Anschlußsystems.

Die Erfindung ist nachstehend anhand von Zeichnungsfiguren erläutert, die im einzelnen folgendes darstellen:
- Fig. 1: ein Schema des neuen Anschlußsystems für Heizkörper,
- Fig. 2: eine Seitenansicht eines Rohrverteilers mit einem an diesen angeschlossenen Heizkörper,
- Fig. 3: eine Draufsicht eines Rohrverteilers,
- Fig. 4: einen Querschnitt des Verteilers nach Linie IV-IV der Fig. 3,
- Fig. 5: einen Längsschnitt des Verteilers nach Linie V-V der Fig. 4 und
- Fig. 6: einen Längsschnitt durch einen mit den Heizkörperanschlüssen zu verschraubenden Ventilblock.

Hauptbauelemente des als Zweirohrsystem ausgelegten Anschlußsystems nach Fig. 1 für an Raumwänden 1 befestigte Heizkörper 2 sind Rohrverteiler 3 aus Kunststoff, die in eine Vorlaufleitung 4 und eine Rücklaufleitung 5 eingebaut werden, wobei jedem Heizkörper 2 ein Rohrverteiler 3 zugeordnet wird, Anschlußrohrstücke 6 mit jeweils zwei parallelen Rohrbögen 7 aus Kunststoff zur Verbindung des Vorlaufanschlusses 8 und des Rücklaufanschlusses 9 der Heizkörper 2 mit den Rohrverteilern 3 sowie Ventilblöcke 10 aus Metall zum Einbau zwischen den Anschlußrohrstücken 6 und den Heizkörpern 2.

Die in den Fign. 2 bis 5 dargestellten Rohrverteiler 3 werden auf einem Betonboden 11 befestigt und in eine Wärme- und Trittschalldämmung 12 verlegt, auf die ein Estrich 13 aufgebracht wird, auf dem ein Teppichboden 14, ein Holzboden oder Fliesen verlegt werden.

Die Rohrverteiler 3 weisen zwei parallele Durchgangskanäle 15, 16 zum Anschluß an die Vorlaufleitung 4 und die Rücklaufleitung 5 sowie zwei quer zu den Durchgangskanälen 15, 16 verlaufende Anschlußrohre 17, 18 auf, deren eines 17 von dem ersten Durchgangskanal 15 abzweigt und deren anderes 18 über einen durch den ersten Durchgangskanal 15 geführten Verbindungskanal 19 an den zweiten Durchgangskanal 16 angeschlossen ist.

Die Rohrverteiler 3 sind mit zwei zusätzlichen Anschlußstutzen 20 ausgestattet, die an der den Anschlußrohren 17, 18 gegenüberliegenden Seite der Rohrverteiler 3 an den zweiten Durchgangskanal 16 quergerichtet angrenzen.

Die Anschlußstutzen 20 der Rohrverteiler 3 können bei Bedarf zum Anschluß von Verbindungsrohren zu dem Durchgangskanal 16 durchgebohrt werden.

Die in Fig. 1 schematisch dargestellte Verbindung der z.B. an die Rücklaufleitung 5 angeschlossenen Durchgangskanäle 16 zweier Rohrverteiler 3 über ein Anschlußrohr 21, das zwei durchgebohrte Anschlußstutzen 20 der Rohrverteiler 3 miteinander verbindet, ist dann erforderlich, wenn die beiden Rohrverteiler 3 wegen des geringen Abstandes zweier Heizkörper 2 derart nahe nebeneinander angeordnet sind, daß wegen des Platzbedarfs für das Schweißgerät nur die beiden an die Vorlaufleitung 4 anzuschließenden Durchgangskanäle 15 durch ein gerades Rohrstück 22 aus Kunststoff, das in den Ausgang des einen Kanals und den Eingang des anderen Kanals eingeschweißt wird, miteinander verbunden werden können. Das Ausgangsende des Durchgangskanals 16 des einen Rohrverteilers 3 und das Eingangsende des Durchgangskanals 16 des nachgeschalteten Rohrverteilers 3 werden durch Kunststoffstopfen 23 verschlossen, die in die Kanäle eingeschweißt werden.

Die beiden Rohrbögen 7 der Anschlußrohrstücke 6 zum Anbinden der Heizkörper 2 an die Rohrverteiler 3 weisen Distanzstege 24 auf, mit denen die an den Anschlußrohren 17, 18 der Verteiler 3 angeschweißten Rohrbögen 7 an der Wand 1 befestigt werden, bevor der Wandputz 25 aufgebracht wird.

Die Ventilblöcke 10 zum Einbau zwischen den Anschlußrohrstücken 6 und den Heizkörpern 2 sind mit zwei Eckenventilen 26, integrierten Klemmverbindungen zur Befestigung der Blöcke 10 auf den abgewinkelten, aus der Wand 1 vorstehenden, waagerechten Enden 7a der beiden Rohrbögen 7 der Anschlußrohrstücke 6 sowie mit Rohrverschraubungen 27 zum Verschrauben der Blöcke 10 mit den Heizkörperanschlüssen 8, 9 für die Vorlaufleitung 4 und die Rücklaufleitung 5 ausgestattet.

Die beiden durch einen Steg 29 miteinander verbundenen Ventilgehäuse 28 der Ventilblöcke 10 sind als T-Rohrstücke ausgebildet. An dem auf einen Rohrbogen 7 eines Anschlußrohrstückes 6 aufschiebbaren Ende 30 jedes Ventilgehäuses 28 ist ein Bund 31 mit einem dem Außendurchmesser des Rohrbogens 7 entsprechenden Innendurchmesser angeformt. An dem Bund 31 liegt ein Klemm- und Dichtring 32 aus Gummi oder dgl. elastischem Material an. In dem dem Anschlagbund 31 gegenüberliegenden, mit Innengewinde versehenen Ende 34 der Durchgangsbohrung 33 jedes Ventilgehäuses 28 sitzt eine durch einen O-Ring 35 gegen das Gehäuse 28 abgedichtete Einschraubhülse 36 mit einem Schraubkopf 37 zum Verspannen einer das Ende 7a eines Rohrbogens 7 aufnehmenden Quetschhülse 38 gegen den auf dem Rohrbogenende 7a sitzenden Klemm- und Dichtring 32.

Die Einschraubhülse 36 wirkt über zwei Ringsegmente 39 auf die Quetschhülse 38, die 39 Durchgangsöffnungen 40 für das über den einen Rohrbogen 7 und die Quetschhülse 38 in das Ventilgehäuse 28 des einen Eckventils 26 eintretende und das durch den senkrecht zur Durchgangsbohrung 33 des einen Eckventils 26 angeordneten Anschlußstutzen 41 aus dem Ventilgehäuse 28 austretende und in den Anschluß 8 für die Vorlaufleitung 4 am Heizkörper 2 eintretende Vorlaufwasser bzw. bei dem anderen Eckventil 26 für das über den Anschluß 9 am Heizkörper 2 für die Rücklaufleitung 5 und den Anschlußstutzen 41 in das Ventilgehäuse 28 einströmende und über die Quetschhülse 38 und den anderen Rohrbogen 7 aus dem Ventilgehäuse 28 austretende Rücklaufwasser bilden.

In der Einschraubhülse 36 ist ein gegen diese abgedichteter Schraubventilkegel 42 zum Öffnen und Schließen eines durch die Quetschhülse 38 gebildeten Ventilsitzes 43 angeordnet.

In die Enden der beiden Rohrbögen 7 des Anschlußrohrstücks 6, die im Ventilblock 10 sitzen, sind Stützhülsen 44 aus Metall eingesetzt.

Bei der Installierung des Anschlußsystems in einem Raum werden die Vorlaufleitung 4 und die Rücklaufleitung 5 ausgehend von einem Verteilerkasten 45 abschnittsweise auf dem Boden 11 bis zu den einzelnen Rohrverteilern 3 der verschiedenen Heizkörper 2 verlegt, und die einzelnen Rohrabschnitte 4a, 5a der Vorlaufleitung 4 und der Rücklaufleitung 5 werden an die Rohrverteiler 3 angeschweißt. Anschließend werden die Anschlußrohrstücke 6 mit jeweils zwei Rohrbögen 7, deren obere Enden 7a geschlossen sind, an den Anschlußrohren 17, 18 der Rohrverteiler 3 angeschweißt. Danach werden die Rohrverteiler 3 auf dem Boden 11 und die Rohrstücke 6 an den Wänden 1 befestigt. Nunmehr werden die Wärme- und Trittschalldämmung 12 auf dem Boden 11 verlegt, der Estrich 13 aufgebracht und die Wände 1 verputzt, so daß die Anschlußrohrstücke 6 im Wandputz 25 verschwinden und nur noch die oberen Enden 7a der Rohrbögen 7 aus den Wänden 1 vorstehen. Darauffolgend werden die Heizkörper 2 an den Wänden 1 aufgehängt, die Enden 7a an den Rohrbögen 7 auf das Abstandsmaß 46 der Heizkörperanschlüsse 8, 9 von der Wand 1 verkürzt, die Stützhülsen 44 in die Enden 7a der Rohrbögen 7 eingeschoben, die Ventilblöcke 10 der einzelnen Heizkörper 2 bis zum Anschlag auf die Enden 7a der Anschlußrohrbögen 7 zur Vorlaufleitung 4 und zur Rücklaufleitung 5 aufgeschoben, die Überwurfmuttern 47 der Rohrverschraubungen 27 der Ventilblöcke 10 auf die Heizkörperanschlüsse 8, 9 nach dem Einlegen von Dichtringen aufschraubt und die Klemmverbindung der Ventilblöcke 10 mit den Enden 7a der Rohrbögen 7 der Anschlußrohrstücke 6 durch Festschrauben der Einschraubhülsen 36 in den Ventilblöcken 10 hergestellt.

## Patentansprüche

1. Anschlußsystem für Heizkörper (2) mit Anschlüssen (8, 9) für eine Vorlauf- und eine Rücklaufleitung (4, 5), mit den einzelnen Heizkörpern (2) zugeordneten, auf dem Boden (11) zu befestigenden Rohrverteilern (3) aus Kunststoff mit zwei parallelen Durchgangskanälen (15, 16) zum Anschluß an eine Vorlauf- und eine Rücklaufleitung (4, 5) und zwei quer zu den Durchgangskanälen (15, 16) verlaufenden äußeren Anschlußrohren (17, 18) deren eines (17) von dem ersten Durchgangskanal (15) abzweigt und deren anderes (18) über einen durch den ersten Durchgangskanal (15) geführten Verbindungskanal (19) an den zweiten Durchgangskanal (16) angeschlossen ist, Anschlußrohrstücken (6) aus jeweils zwei parallelen Rohrbögen (7) aus Kunststoff zum Anschluß der an einer Wand (1) befestigten Heizkörper (2) an die Rohrverteiler (3) sowie Ventilblöcken (10) aus Metall zum Einbau zwischen den Anschlußrohrstücken (6) und den Heizkörpern (2), dadurch gekennzeichnet, daß an der den Anschlußrohren (17, 18) gegenüberliegenden Seite der Rohrverteiler (3) zusätzliche aufbohrbare Anschlußstutzen (20) angeformt sind, die an den einen Durchgangskanal (16) quergerichtet angrenzen, die Anschlußrohrstücke (6) durch Distanz- und Befestigungsstege (24) zur Unterputzverlegung an einer Wand (1) miteinander verbunden sind und die Ventilblöcke (10) mit zwei Eckventilen (26), integrierten Klemmverbindungen zur Befestigung auf den oberen, abgewinkelten, waagerechten Enden (7a) der beiden Rohrbögen (7) der Anschlußrohrstücke (6) sowie mit Rohrverschraubungen (27) zum Verschrauben mit einem Vorlauf- und einem Rücklaufanschluß (8, 9) für die Vorlauf- und die Rücklaufleitung (5) ausgestattet sind.

2. Anschlußsystem nach Anspruch 1, dadurch gekennzeichnet, daß die beiden durch einen Steg (29) miteinander verbundenen Ventilgehäuse (28) der Ventilblöcke (10) als T-Rohrstücke ausgebildet sind, an dem auf einen Rohrbogen (7) eines Anschlußrohrstückes (6) aufschiebbaren Ende (30) jedes Ventilgehäuse (28) ein Bund (31) mit einem dem Außendurchmesser des Rohrbogens (7) entsprechenden Innendurchmesser angeformt ist, an dem Bund (31) ein Klemm- und Dichtring (32) aus Gummi oder dgl. elastischem Material anliegt, in dem dem Anschlagbund (31) gegenüberliegenden, mit Innengewinde versehenen Ende (34) der Durchgangsbohrung (33) jedes Ventilgehäuse (28) eine durch einen O-Ring (35) gegen das Gehäuse (28) abgedichtete Einschraubhülse (36) mit einem Schraubkopf (37) zum Verspannen einer das Ende (7a) eines Rohrbogens (7) aufnehmenden Quetschhülse (38) gegen den auf dem Rohrbogenende (7a) sitzenden Klemm- und Dichtring (32) sitzt, wobei die Einschraubhülse (36) über zwei Ringsegmente (39) auf die Quetschhülse (38) wirkt, die (39) Durchgangsöffnungen (40) für das über den einen Rohrbogen (7) und die Quetschhülse (38) in das Ventilgehäuse (28) des einen Eckventils (26) eintretende und das durch den senkrecht zur Durchgangsbohrung (33) des einen Eckventils (26) angeordneten Anschlußstutzen (41) aus dem Ventilgehäuse (28) austretende und in den Anschluß (8) für die Vorlaufleitung (4) am Heizkörper (2) eintretende Vorlaufwasser bzw. bei dem anderen Eckventil (26) für das über den Anschluß (9) am Heizkörper (2) für die Rücklaufleitung (5) und den Anschlußstutzen (41) in das Ventilgehäuse (28) einströmende und über die Quetschhülse (38) und den anderen Rohrbogen (7) aus dem Ventilgehäuse (28) austretende Rücklaufwasser bilden, und daß in der Einschraubhülse (36) ein gegen diese abgedichteter Schraubventilkegel (42) zum Öffnen und Schließen eines durch die Quetschhülse (38) gebildeten Ventilsitzes (43) angeordnet ist.

3. Anschlußsystem nach Anspruch 1 und 2, dadurch gekennzeichnet, daß in die Enden der beiden Rohrbögen (7) der Anschlußrohrstücke (6), die im Ventilblock (10) sitzen, Stützhülsen (44) aus Metall eingesetzt sind.

## Claims

1. A connection system for radiators (2) with connections (8, 9) for flow and return lines (4, 5), pipe manifolds (3) of plastics material to be fixed on the floor (11) associated with the individual radiators (2), with two parallel through channels (15, 16) for connection to a flow line and a return line (4, 5) and two outer connection pipes (17, 18) running transverse to the through channels (15, 16) and of which one (17) branches off the first through channel (15) and of which the other (18) is connected to the second through channel (16) by a connecting channel (19) passing through the first through channel (15), connecting pipe sections (6) each with two parallel pipe bends (7) of plastics material for connecting the radiator (2) fixed on a wall (1) to the pipe manifold (3) and valve blocks (10) of metal for fitting between the connecting pipe sections (6) and the radiators (2), characterized in that the additional connecting stubs (20) which can be bored out are moulded on the side of the pipe manifold (3) opposite the connection pipes (17, 18) and adjoin the one through channel (16) transversely, the connecting pipe sections (6) are connected together by spacer and fixing webs (24) for under plaster installation on a wall (1) and the valve blocks (10) are equipped with two angle valves (26), integrated compression connections for fixing on the upper, bent, horizontal ends (7a) of the two pipe bends (7) of the connecting pipe sections (6) as well as with pipe threads (27) for screw connection to a flow connection and a return connections (8, 9) for the flow and return line (5).

2. A connection system according to claim 1, characterized in that the two valve housings (28) of the valve block (10) connected together by a web (29) are formed as T-pieces, on which a lip (31) with an inner diameter corresponding to the outer diameter of the pipe bend (7) is formed on an end (30) of each valve housing (28) which can be slipped on to a pipe bend (7) of a connecting pipe section (6), a clamping and sealing ring (32) of rubber or the like elastic material bears on the lip (31), in the end (34) opposite the abutment lip (31) of the through bore (33) of each valve housing (28) provided with an internal thread there fits a screw-in sleeve (36) sealed relative to the housing (28) by an O-ring (35), with a screw head (37) for tightening a compression sleeve (38) receiving the end (7a) of a pipe bend (7) against the clamping and sealing ring (32) fitted on the pipe bend end (7a) herein the screw-in sleeve (36) acts on the compression sleeve (38) through two ring segments (39), which (39) form through openings (40) for the flow water entering through the one pipe bend (7) and the compression sleeve (38) into the valve housing (28) of the one angle valve (26) and the flow water leaving the valve housing (28) through the connecting union (41) arranged perpendicular to the through bore (33) of the one angle valve (26) and entering the connection (8) for the flow line (4) on the radiator (2), and for the other angle valve (26) for the return flow water flowing into the valve housing (28) through the connection (9) on the radiator (2) for the return line (5) and the connecting union (41) and leaving the valve housing (28) through the compression sleeve (38) and the other pipe bend (7), and in that a screw valve cone (42) is arranged in the screw-in sleeve (36) and sealed relative thereto, for opening and closing a valve seat (43) formed by the compression sleeve (38).

3. A connection system according to claim 1 or 2, characterized in that supporting sleeves (44) of metal are fitted in the ends of the two pipe bends (7) of the connecting pipe sections (6) which fit in the valve block (10).

## Revendications

1. Système de raccordement pour éléments (2) chauffants comportant des raccords (8,9) pour une ligne (4) d'aller et une ligne (5) de retour, comportant des répartiteurs (3) tubulaires en matière plastique associés aux éléments (2) chauffants individuels, à fixer au plancher (11) et comportant deux canaux (15,16) de passage parallèles pour le raccordement à une ligne (4) d'aller et à une ligne (5) de retour et deux tubes (17,18) de raccordement extérieurs, qui s'étendent transversalement aux canaux (15,16) de passage, dont l'un (17) bifurque du premier canal (15) de passage et dont l'autre (18) est raccordé au deuxième canal (16) de passage par l'intermédiaire d'un canal (19) de liaison passant dans le premier canal (15) de passage, comportant des pièces (6) tubulaires de raccordement constituées chacune de deux coudes tubulaires (7) parallèles en matière plastique pour le raccordement des éléments (2) chauffants fixés à un mur (1) aux répartiteurs (3) tubulaires, ainsi que de groupes (10) de vanne en métal destinés à être montés entre les pièces (6) tubulaires de raccordement et les éléments (2) chauffants, caractérisé en ce qu'il est issu, du côté du répartiteur (3) tubulaire faisant face aux tubes (17,18) de raccordement, des embouts (20) de raccordement supplémentaires qui peuvent être alésés, qui sont adjacents en direction transversale à l'un des canaux (16) de passage, qui relient entre elles des pièces (6) tubulaires de raccordement par des barrettes (24) d'entretoisement et de fixation pour la pose encastrée dans un mur (1), et en ce que les groupes (10) de vanne sont munis de deux vannes (26) d'équerre, de liaisons par serrage intégrées pour la fixation aux extrémités (7a) supérieures, coudées et horizontales des deux coudes (7) tubulaires des pièces (6) tubulaires de raccordement, ainsi que de vissages (27) tubulaires pour le vissage à un raccord (8,9) d'aller et de retour pour la ligne (5) d'aller et pour celle de retour.

2. Système de raccordement suivant la revendication 1, caractérisé en ce que les deux boîtiers (28) de vanne des groupes (10) de vanne reliés l'un à l'autre par une barrette (29) sont réalisés en pièces tubulaires en forme de T, en ce qu'une attache (31) ayant un diamètre intérieur correspondant au diamètre extérieur du coude (7) tubulaire est issue de l'extrémité (30), pouvant être enfilée sur un coude (7) tubulaire d'une pièce (6) tubulaire de raccordement, de chaque boîtier (28) de vanne, en ce qu'il y a en contact avec l'attache (31) un anneau (32) de serrage et d'étanchéité en caoutchouc ou en matériau élastique analogue, en ce qu'une douille (36) de vissage, rendue étanche par rapport au boîtier (28) par un joint (35) d'étanchéité torique et comportant une tête (37) de vissage pour le serrage d'une douille (38) de pincement, recevant l'extrémité (7a) d'un coude (7) tubulaire sur l'anneau (32) de serrage et d'étanchéité se tenant sur l'extrémité (7a) de coude tubulaire se tient dans l'extrémité (34) du trou (33) de passage de chaque boîtier (28) de vanne qui fait face à l'attache (31) de butée et qui est muni d'un filetage, la douille (36) de vissage agissant par l'intermédiaire de deux segments (39) annulaires sur la douille (38) de pincement, les segments (39) annulaires formant des ouvertures (40) de passage pour l'eau montante entrant dans le boîtier (28) de vanne de l'une des vannes (26) d'équerre par l'intermédiaire de l'un (7) des coudes tubulaires et de la douille (38) de pincement et pour l'eau montante sortant du boîtier (28) de vanne par l'embout (41) de raccordement monté perpendiculairement au trou (33) de passage de l'une (26) des vannes d'équerre et entrant dans le raccord (8) pour la ligne (4) aller sur l'élément (2) chauffant et, pour l'autre vanne (26) d'équerre, pour l'eau descendante affluant par l'intermédiaire du raccordement (9) sur l'élément (2) chauffant, pour la ligne (5) de retour et l'embout (41) de raccordement, au boîtier (28) de vanne et sortant du boîtier (28) de vanne par l'intermédiaire de la douille (38) de pincement et de l'autre coude (7) tubulaire, et en ce qu'il est monté dans la douille (36) de/vissage un cône (42) de vanne à vis pour l'ouverture et la fermeture d'un siège (43) de vanne formé par la douille (38) de pincement.

3. Système de raccordement suivant la revendication 1 et 2, caractérisé en ce qu'il est inséré des douilles (44) de support en métal dans les extrémités des deux coudes (7) tubulaires des pièces (6) tubulaires de raccordement qui sont dans le groupe (10) de vanne.
